# FASCICULE DE BREVET EUROPEEN

(11) **EP 0 052 059 B1**
(45) Date de publication et mention de la délivrance du brevet: **07.12.1983**
(21) Numéro de dépôt: 81420158.8
(22) Date de dépôt: 29.10.1981
(51) Int. Cl.: B65D 47/12

(54) **Bec verseur pour récipient ou analogue agencé pour éviter les variations de débit**
Ausgiesstülle für Behälter mit einer Einrichtung zum Verhüten unregelmässiger Abgabe
Pouring spout for a container, comprising means for avoiding delivery variations

(30) Priorité: 29.10.1980 FR 8023425
(43) Date de publication de la demande: 19.05.1982
(73) Titulaire: SOCIETE NOUVELLE DE BOUCHONS PLASTIQUES S.N.B.P., F-69480 Anse (FR)
(72) Inventeur: Babiol, Pierre, F-69400 Villefranche Sur Saone (FR)
(74) Mandataire: Karmin, Roger

## Description

La présente invention est relative à des perfectionnements apportés aux becs verseurs pour récipients tels que des bouteilles ou analogues, en vue de permettre un écoulement régulier du liquide contenu dans lesdits récipients.

On sait que lorsqu'on déverse un liquide à partir d'une bouteille, on provoque un vide à l'intérieur de celle-ci. Quand ce vide atteint une certaine importance, une bulle d'air partant du goulot, traverse le liquide pour aboutir à ce vide et le diminuer. Dans certains cas la bulle est d'une telle importance qu'elle arrête pratiquement pendant une fraction de seconde l'écoulement du liquide. On assiste donc à un déversement saccadé qui est un inconvénient très grave lorsque l'écoulement doit aboutir à un orifice relativement petit.

Pour remédier à cet inconvénient on a déjà pensé de pourvoir les becs verseurs d'un croisillon intérieur constituant une sorte d'écran, les branches dudit croisillon aboutissant à la paroi intérieure du bec verseur. Pour limiter le débit on peut diminuer la surface du triangle constitué par l'espace entre deux croisillons voisins par exemple en réunissant leur bas par une collerette périphérique accolée à la face intérieure du bec.

Dans un autre mode d'exécution du type énoncé dans le préambule de la revendication 1 (décrit dans le document FR-A-2442196), on prévoit de placer une pastille centrale à l'intérieur du bec en la reliant à la paroi interne de celui-ci au moyen de bras. Dans ce cas on prévoit de perforer la base du bec de manière que de l'air puisse entrer dans le récipient au fur et à mesure du déversement de son contenu. La pastille en question provoque un rejaillissement du flux de déversement ou tout au moins d'une partie de celui-ci dans une direction centrifuge. La vitesse de cette veine secondaire étant faible au niveau de la paroi interne du bec, il existe le long de celle-ci une pression très inférieure à celle atmosphérique si bien que l'air extérieur peut pénétrer dans le récipient. A cet effet, on prévoit d'ailleurs de perforer le bec comme on l'a indiqué plus haut. Mais la faible vitesse de la veine secondaire ne peut pas permettre la constitution d'une trompe à air.

Suivant une autre forme d'exécution illustrée par le brevet britannique 1 500369, l'intérieur du bec verseur tubulaire est pourvu d'un obstacle constitué par un fond transversal muni d'une jupe en vue de former un élément creux à angles vifs ouvert en direction de l'intérieur du récipient.

Là encore le rejaillissement du flux de déversement constitue une veine secondaire qui chemine de manière centrifuge au niveau du fond. Ainsi cette veine vient buter contre la jupe ce qui freine considérablement sa vitesse au niveau des ouvertures de cette jupe si bien qu'elle y est pratiquement nulle et ne peut pas en conséquence constituer l'élément dynamique d'une trompe à air.

Donc toutes les tentatives réalisées jusqu'à présent pour annuler complètement la variation du flux de déversement d'un liquide à partir d'une bouteille ne donnent pas entière satisfaction.

Les perfectionnements qui font l'objet de la présente invention visent à remédier à cet inconvénient et à permettre la réalisation d'un bec verseur assurant un déversement régulier du liquide qu'il contient.

A cet effet le bec verseur suivant l'invention du genre comportant un obstacle transversal central relié à sa paroi au moyen de bras qui déterminent entre eux des ouvertures, est caractérisé par le fait que ledit obstacle transversal central et les bras définissent un dôme concave en direction de l'intérieur du récipient associé, les ouvertures latérales étant ménagées dans la paroi latérale dudit dôme.

Ainsi on provoque un retour en arrière d'une partie du flux d'écoulement du liquide de manière à former un reflux à relativement grande vitesse qui, passant au niveau du bas des ouvertures latérales du dôme du bec, constitue avec celles-ci des trompes à air de telle sorte que l'introduction d'air dans le récipient au fur et à mesure du déversement du liquide est largement facilitée.

En vue d'améliorer le fonctionnement des trompes à air, on pourrait prévoir de réaliser une succession de perforations dans la liaison entre la base du dôme et la paroi intérieure du bec.

Les essais effectués en laboratoire avec un bec verseur muni des perfectionnements suivant l'invention ont prouvé que le déversement s'effectuait de manière régulière et pratiquement sans variation de débit, c'est-à-dire que les dimensions de la veine d'écoulement restaient à peu près constantes.

Le dessin annexé donné à titre d'exemple, permettra de mieux comprendre l'invention, les caractéristiques qu'elle présente et les avantages qu'elle est susceptible de procurer :
Figure 1 est une vue éclatée en perspective et en coupe d'un bec verseur suivant l'invention avec son obturateur et une partie du goulot avec lequel il est destiné à coopérer.
Figure 2 est une coupe longitudinale d'un bec verseur suivant l'invention.
Figure 3 est une vue semblable à celle de fig. 2 mais illustrant une variante.
Fig.3 montre à plus grande échelle un bec verseur suivant l'invention pourvu de nervures intérieures favorisant l'écoulement de la veine liquide.

On a représenté en fig. 1 un bec verseur suivant l'invention affecté de la référence générale 1 et qui est destiné à être placé sur le goulot 2 d'un récipient tel qu'une bouteille. Un capuchon 3 est prévu afin de fermer le bec verseur de manière inviolable comme cela est bien connu dans la technique.

Le bec verseur 1 est réalisé sous la forme d'une jupe double4 dont les lèvres 4a et 4b sont destinées à chevaucher la partie supérieure 2a du goulot 2, tandis que son voile central 4c vient en appui contre le dessus 2b dudit goulot. On note la présence sur la face interne de la lèvre 4b d'un cordon 4d qui s'enclenche élastiquement dans une gorge 2c ménagée dans le goulot 2 afin que la jupe 4 soit rendue solidaire de ce dernier. Le pourtour de la lèvre 4b est solidaire d'une gouttière périphérique 5 prévue courbe et orientée vers le haut. Cette gouttière comporte sur sa face interne une saignée 5a de telle sorte que la partie supérieure 5b de la gouttière peut être déchirée lorsqu'on la saisit par son oreille 5c.

Le bas de la lèvre 4a est associé à une cloison annulaire 6 qui la relie à la base d'un manchon tubulaire 7 formant le bec verseur proprement dit et dont la partie haute est évasée en vue de constituer une lèvre 7a facilitant le déversement du liquide contenu dans le récipient.

Conformément à l'invention on prévoit de placer à l'intérieur du bec 7 une cloison 8 constituant un dôme ouvert en direction du bas et qui est pourvu d'ouvertures latérales 8a. Le raccordement du bas du dôme 8 et de la paroi intérieure du bec 7 s'effectue comme illustré plus particulièrement en fig. 2 au moyen d'une liaison arrondie référencée 8b.

Lorsque du liquide est déversé à travers le bec 7, le flux se divise en deux parties : l'une principale qui s'écoule en traversant les ouvertures 8a comme illustré par les flèches 10, et l'autre secondaire qui bute contre la face concave du dôme 8 pour provoquer un reflux revenant vers l'intérieur du récipient suivant un trajet illustré par les flèches 11. On constate que le reflux du liquide forme au niveau de la liaison 8b une trompe à air avec le bas des ouvertures latérales 8a de telle sorte que l'air est aspiré à partir de l'extérieur pour pénétrer dans le récipient suivant les flèches 12.

Dans un mode d'exécution différent illustré en fig. 3 la lèvre 4a comporte un prolongement vertical 13 concentrique au bec 7. Des lumières 9 sont à ce moment-là ménagées dans la cloison annulaire 6. Là encore le reflux du fluide provoqué par la présence du dôme 8 entraîne un effet de trompe à air au niveau des lumières 9.

Dans la variante illustrée en fig. 4 des nervures axiales 14 sont associées à la paroi intérieure du bec 7 en vue de guider la veine d'écoulement du liquide, le bas de ces nervures étant issu de la liaison 8b entre le dôme 8 et le bec 7.

Le capuchon 3 illustré en fig. 1 présente une forme générale bombée avec un dessus 3a légèrement aplati. La base du capuchon comporte un cordon externe 3d propre à s'engager élastiquement dans la saignée 5a ménagée dans la face interne de la gouttière 5 de telle sorte qu'une fois en place il ne peut être séparé du bec verseur 1 que par déchirage de la partie supérieure 5b de la gouttière 5 constituant bande de garantie.

On observe que le dessous de la partie supérieure aplatie 3a est pourvu d'une cheminée tubulaire 15 propre à s'engager dans le bec 7 pour obturer celui-ci.

La partie annulaire entourant la cheminée 15 est pourvue de goussets verticaux 16 dont l'arête horizontale 16a est destinée à reposer sur le voile 4c du bec verseur 1 de telle sorte qu'on puisse gerber des récipients les uns sur les autres sans déformer le bec verseur.

Bien entendu dans la variante de fig. 3 il serait prévu une double cheminée à l'intérieur du capuchon 3 en vue d'obturer d'une part le bec verseur 7 et d'autre part le prolongement 13 comme cela est bien connu dans la pratique.

On a ainsi réalisé un bec verseur assurant un déversement parfaitement régulier du contenu du récipient auquel il est associé tandis que les récipients pourvus d'un bec verseur suivant l'invention fermé par un capuchon tel que décrit ci-dessus peuvent être gerbés sans risque d'aplatissement dudit capuchon. En outre la présence de la gouttière 5 permet de saisir le récipient par son capuchon sans qu'il soit intéressé par cette préhension puisque la partie de sa paroi latérale 3c située en dessous du cordon vient s'engager à l'intérieur de la gouttière 5. Comme indiqué plus haut on pourrait ménager dans la liaison 8b des lumières telles que celles 9 pratiquées dans la cloison annulaire 6 (fig. 4).

## Revendications

1. Bec verseur pour un récipient tel qu'une bouteille, du genre comportant une jupe (4) engagée dans un goulot (2) .dudit récipient et un manchon tubulaire concentrique constituant un bec (7) qui renferme un obstacle transversal central (8) relié à sa paroi au moyen de bras, des ouvertures (8a) étant ménagées entre les bras précités, caractérisé par le fait que l'obstacle transversal central (8) et les bras définissent un dôme concave en direction de l'intérieur du récipient associé, les ouvertures latérales (8a) étant ménagées dans la paroi latérale dudit dôme.

2. Bec verseur suivant la revendication 1, caractérisé en ce que la liaison (8b) entre la base du dôme (8) et le bec (7) est arrondie.

3. Bec verseur suivant la revendication 2, caractérisé en ce que des lumières d'entrée d'air (9) sont pratiquées dans la base du dôme (8).

4. Bec verseur suivant la revendication 1, du genre comportant un prolongement (13) de la jupe (4) en direction du haut, caractérisé en ce que des lumières d'entrée d'air sont ménagées dans la partie reliant la base dudit bec (7) et celle de la jupe (4).

5. Bec verseur suivant la revendication 1, caractérisé en ce que des nervures longitudinales (14) sont ménagées sur sa paroi interne.

## Claims

1. A pourer spout for a receptacle such as a bottle of the kind comprising a skirt (4) engaged over a neck (2) of the said receptacle and a concentric tubular sleeve constituting a spout (7) which encloses a central transverse obstacle (8) connected to its wall by means of arms, openings (8a) being formed between the aforesaid arms, characterised in that the central transverse obstacle (8) and the arms define a dome which is concave in the direction of the interior of the associated receptacle, the lateral openings (8a) being formed in the side wall of the said dome.

2. A pourer spout according to claim 1, characterised in that the connection (8b) between the base of the dome (8) and the spout (7) is rounded.

3. A pourer spout according to claim 2, characterised in that air intake apertures (9) are formed in the base of the dome (8).

4. A pourer spout according to claim 1, of the kind including an extension (13) of the skirt (4) in the lirection of the top, characterised in that air intake apertures are formed in the portion connecting the base of the said spout (7) and the base of the skirt (4).

5. A pourer spout according to claim 1, characterised in that longitudinal ribs (14) are formed on its inner wall.

## Patentansprüche

1. Ausgießtülle für einen Behälter, wie eine Flasche, mit einem Mantel (4), der in einen Hals (2) des Behälters eingreift, und einem konzentrischen rohrförmigen Stutzen, der eine Tülle (7) bildet, welche ein zentrales Querhindernis (8) enthält, das über Arme mit ihrer Wandung verbunden ist, wobei zwischen den Armen Öffnungen (8a) vorgesehen sind, dadurch gekennzeichnet, daß das zentrale Querhindernis (8) und die Arme eine in Richtung gegen das Innere des zugehörigen Behälters konkave Haube definieren, wobei die seitlichen Öffnungen (8a) in der Seitenwand dieser Haube ausgebildet sind.

2. Ausgießtülle nach Anspruch 1, dadurch gekennzeichnet, daß die Verbindung (8b) zwischen der Basis der Haube (8) und der Tülle (7) gerundet ist.

3. Ausgießtülle nach Anspruch 2, dadurch gekennzeichnet, daß in der Basis der Haube (8) Lufteinlässe (9) ausgebildet sind.

4. Ausgießtülle nach Anspruch 1, bei welcher eine Verlängerung (13) des Mantels (4) in Richtung nach oben vorgesehen ist, dadurch gekennzeichnet, daß Lufteinlässe in jenem Teil ausgebildet sind, welcher die Basis der Tülle (7) mit jener des Mantels (4) verbindet.

5. Ausgießtülle nach Anspruch 1, dadurch gekennzeichnet, daß sie auf ihrer Innenwand mit Längsrippen (14) versehen ist.
